# DEMANDE DE BREVET EUROPEEN

(11) **EP 0 100 278 A1**
(43) Date de publication de la demande: **08.02.1984**
(21) Numéro de dépôt: 83401516.6
(22) Date de dépôt: 22.07.1983
(51) Int. Cl.: A63H 33/16, A47D 7/00

(54) **Procédé d'obtention d'un lit à partir d'un matériau en feuille, flan préparé pour la mise en oeuvre du procédé et lit obtenu**

(30) Priorité: 27.07.1982 FR 8213125
(71) Demandeur: DROP INTERNATIONAL, F-75009 Paris (FR)
(72) Inventeur: Geoffroy-Dechaume, Vincent, F-78300 Poissy (FR)
(74) Mandataire: Phélip, Bruno

(57) **Abrégé**

L'invention est relative à l'obtention d'un lit par pliage d'un flan prédécoupé en matériau tel que carton ondulé.

Le but de l'invention est un lit facile à transporter sous forme de flan disposé à plat, facile à monter sur place et facile à démonter pour un nouveau transport. Une partie centrale (1) est bordée par des rabats (17, 18) qui se replient pour former les bords et par d'autres rabats (7, 10, 11) qui se replient pour former la tête et le pied et se bloquent dans les bords grâce à des encoches.

## Description

La présente invention est relative à un procédé d'obtention d'un lit à partir d'une feuille plane en matériau rigide.

Le procédé a été mis au point pour la construction d'un lit de poupée à partir d'une feuille de carton, mais il s'applique également à la construction d'un lit pour enfant ou pour adulte, en utilisant des matériaux de résistance mécanique convenable.

Depuis un certain nombre d'année, on a observé un grand développement dans la technique de la confection des emballages à partir d'une feuille, ou flan de carton ou matière analogue, qui subissent en usine une préparation consistant essentiellement en un découpage et une confection de lignes de pliage, puis sont envoyés à plat au lieu d'utilisation, où ils sont pliés et éventuellement collés pour obtenir l'emballage désiré. Cette manière de faire permet des économies importantes sur les frais de transport des emballages vides, ainsi qu'une réduction du nombre de ces emballages qui sont endommagés avant utilisation.

De tels procédésont également été proposés dans le domaine du meuble. On peut citer par exemple les brevets français publiés sous le N° 2.424.006 et sous le N° 2.440.709, relatifs à des sièges démontables. Cependant, les problèmes relatifs à des sièges ne permettent pas de transposer les systèmes de montage d'un type de meuble à un autre.

Il existe donc un besoin pour un procédé d'obtention d'un lit à partir d'une feuille de matériau rigide, et qui permette le transport à plat des éléments constructifs, le montage facile du lit, son démontage facile en vue d'un nouveau transport à plat suivi d'un mouveau remontage.

Le but de l'invention est de fournir un tel procédé, qui permette en outre l'obtention d'un lit à partir d'une seule feuille de matériau, découpée en un ensemble unitaire.

La présente invention fournit donc un procédé qui comporte les étapes suivantes :
- on prend une feuille plane de matériau rigide, on la découpe pour obtenir une partie centrale rectangulaire bordée sur deux premiers côtés opposés de deux premiers rabats plus larges que lesdits premiers côtés, et sur les deux seconds côtés opposés de deux seconds rabats comportant une première partie de même largeur que lesdits seconds côtés et prolongés par uneseconde partie plus large que lesdits seconds côtés, la largeur des premiers rabats étant inférieure à la somme des longueurs d'un premier côté et des longueurs des deux premières parties des seconds rabats;
- on découpe sur le bord extrême des seconds rabats des encoches sensiblement en prolongement des premiers côtés et, dans les premiers rabats des entailles ne débouchant pas vers l'extérieur, de direction générale parallèle à celle des seconds côtés séparés par une distance au moins égale à celle qui sépare les seconds côtés et à peu près équidistants du premier côté et du bord du rabat;
- on prépare des lignes de pliage :
- le long des premierset seconds côtés, - dans les premiers rabats parallèlement aux premiers côtés .en passant à peu près par le milieu desdits rabats, et
- à la limite de la première et la seconde partie des seconds rabats ainsi que dans la seconde partie des seconds rabats, parallèlement aux seconds côtés, la distance entre ces deux dernières lignes de pliage étant inférieure à la moitié de la longueur totale du second rabat;
- toutes lesdites lignes de pliage étant sur la même face de la feuille à l'exception de celles qui sont le long des seconds côtés;
- on replie les premiers rabats le long de la ligne de pliage située le long du premier côté et de celle qui passe à peu près par leur milieu, amenant ainsi le bord des premiers rabats en contact avec la partie centrale, les deux parties du premier rabat étant perpendiculaires à cette partie centrale; en ce qu'on replie les seconds rabats le long de la ligne de pliage située le long du second côté et des deux autres lignes de pliage desdits rabats;
- on amène chaque encoche d'un second rabat en contact avec une nouvelle encoche obtenue à partir de l'entaille d'un premier rabat lors du pliage de celui-ci;
- on fait pénétrer lesdites encoches l'une dans l'autre jusqu'à ce que le bord du second rabat vienne en contact avec la partie centrale ou le fond d'une des encoches avec le fond de l'autre,

De préférence, les entailles prévues sur le premier rabat ont la forme d'un V symétrique par rapport à la ligne de pliage dudit rabat, la pointe du V étant située sur ladite ligne de pliage et s'écartant du milieu du rabat, et la branche du V qui est du côté de la partie centrale étant dirigée sensiblement vers l'angle le plus proche de ladite partie centrale, et avantageusement l'angle - des branches du V avec la ligne de pliage du premier rabat est calculé pour que, lorsque le second rabat est engagé à fond dans l'encoche formée par ladite entaille lors du

pliage des deux parties du premier rabat l'une sur l'autre et perpendiculairement à la partie centrale, la première zone de la seconde partie du second rabat soit orientée sensiblement perpendiculairement à la partie centrale.

De préférence aussi la différence entre la largeur du premier rabat et la longueur du premier côté de la partie centrale est calculée pour qu'après montage du lit, les extrémités du premier rabat replié viennent en appui sur la face interne de la première zone de la seconde partie du second rabat.

L'invention va être décrite plus en détail à l'aide d'un exemple pratique, illustré par les dessins, parmi lesquels :
Fig. 1 est une vue en plan du flan préparé pour le pliage.
Fig. 2 est une vue perspective du lit terminé.

La figure 1 montre un flan, réalisé en carton ondulé, découpé et pourvu de lignes de pliage suivant un motif à deux axes de symétrie rectangulaires, et destiné à l'obtention d'un lit dont la tête et le pied sont identiques. Il est toutefois possible de prévoir un motif de découpage et pliage non symétrique par rapport à un axe transversal, si l'on désire que la tête et le pied soient différents, ainsi qu'il sera expliqué plus loin.

Une partie centrale 1, de forme rectangulaire, est destinée à former le fond du lit. Elle est limitée par deux grands côtés, matérialisés chacun par une ligne de pliage 2 et deux petits côtés matérialisés également par une ligne de pliage 3. La ligne de pliage 3 est située sur la face inférieure du flan, alors que la ligne de pliage 2 est réalisée sur la face supérieure.

La ligne de pliage 2 sépare la partie centrale 1 d'un premier rabat 4 dont la largeur est supérieure à celle de la ligne de pliage 2. Pour obtenir ce résultat, cetté ligne de pliage est prelongée de chaque côté par une ligne d'incision 5.

La ligne de pliage 3 sépare la partie centrale 1 d'un second rabat 6, qui comprend une première partie 7, de même largeur que la partie centrale, et qui est séparée du premier rabat 4 par la ligne d'incision 5, et une seconde partie 8 qui est plus large que la première partie 7 et en est séparée par une ligne de pliage 9. Cette ligne de pliage se trouve au-delà du bord latéral du premier rabat 4.

La seconde partie 8 est elle-même divisée en une zone médiane 10 et une zone d'extrémité 11 par une ligne de pliage 12 parallèle aux lignes de pliage 3 et 9. Les lignes de pliage 9 et 12 sont prévues sur la face supérieure du flan.

La longueur de la zone médiane 10, c'est-à-dire la distance entre les lignes de pliage 9 et 12 est inférieure à la moitié de la longueur totale du second rabat, c'est-à-dire la distance entre la ligne de pliage 3 et le bord extérieur 13 du rabat. Cela a pour conséquence qu'on peut replier ce rabat en amenant le bord 13 au contact de la ligne de pliage 5 en formant un prisme à section triangulaire.

Le bord 13 comporte deux encoches 14 dont la longueur est à peu près égale au quart de la largeur du premier rabat 4, et dont la largeur est sensiblement égale ou légèrement supérieure au double de l'épaisseur du matériau qui constitue le flan. Ces encoches sont sensiblement dans le prolongement des lignes de pliage 2.

Le premier rabat 4 présente, de chaque côté, une entaille 15, qui ne débouche pas vers l'extérieur. Cette entaille se trouve dans la partie du rabat qui est au-delà de la ligne de pliage 2 et qui est donc limitée par la ligne d'incision 5. L'entaille 15 est symétrique par rapport à une ligne de pliage 16, parallèle à la ligne de pliage 2, et qui partage le rabat en deux parties sensiblement égales 17 et 18, la partie 17 étant située entre la ligne de pliage 2 prolongée par les lignes d'incision 5 et la ligne de pliage 16, alors que la partie 18 est située entre la ligne de pliage 16 et le bord extérieur 19 du rabat 4.

L'entaille 1₅ a la forme d'un V dont la pointe est sur la ligne de pliage 1₆ et est dirigée à l'opposé du milieu du rabat 4. La partie de l'entaille qui se trouve dans la partie 17 est dirigée de façon que son prolongement passe sensiblement par l'angle le plus proche de la partie centrale 1 défini par la rencontre des lignes de pliage 2 et 3 et de la ligne d'incision 5. Toutefois, l'entaille 15 ne s'étend que sur sensiblement la moitié de la distance entre les lignes de pliage 2 et 16. La largeur de l'entaille 15 est égale ou légèrement supérieure à l'épaisseur du matériau qui constj-tu-e le flan.

Si on replie les deux parties du flan autour des lignes de pliage 2 et 16 de façon à amener le bord 19 en contact avec la ligne de pliage 2, les deux parties 17 et 18 étant perpendiculaires à la partie centrale 1, l'entaille 15 vient former une encoche dans laquelle peut pénétrer le bord 13 du second rabat 6.

Le montage du lit à partir du flan ainsi préparé s'effectue de façon simple :
-on plie à 180° les parties 17 et 18 des premiers rabats 4 autour de la ligne de pliage 16, puis on plie l'ensemble à 90° autour de la ligne de pliage 2,
-on plie les zones 10 et 11 des seconds rabats 6 autour de la ligne de pliage 12 et, en faisant jouer les lignes de pliage 9 et 3, on amène les encoches 14 au contact des encoches formées par les entailles 15, et on réalise un interpénétration des deux rabats jusqu'à ce que le bord 13 arrive au contact de la partie centrale 1, à peu près au moment où les fonds des deux encoches viennent en contact réciproque, le lit est alors monté et prêt à recevoir son équipement : matelas, etc.....

La ligne de pliage 9 vient constituer le pied du lit. On constate sur la figure 2 qu'elle est double, pour des raisons indiquées plus loin. La ligne de pliage 16 vient constituer le bord du lit , elle est également double, dans le but d'obtenir une forme plus adoucie.

Comme on l'a déjà dit, la première partie 7 et les zones 10 et 11 de la seconde partie du second rabat'6' constituent, après pliage,un volume en forme de prisme triangulaire qui constitue .la tête ou le pied du lit. La forme et la disposition de ce volume dépendent du rapport des longueurs des éléments qui le composent, ainsi que de la position et de l'inclinaison de l'encoche formée par l'entaille 15.

On a constaté qu'une disposition agréable à l'oeil est obtenue en choisissant des distances entre les lignes de pliage 3,9 et 12 et le bord 13 du rabat 6 dans les rapports 9:22:18 et en donnant à l'angle entre la direction des côtés de l'entaille 15 et celle de la ligne de pliage 16 une valeur de 65° environ. Dans ce cas, la zone 10 prend après pliage une position à peu près verticale, et la lon- ^{g}ueur de la ligne d'incision 5 est dans le rapport 6:9 par rapport à la distance entre les lignes de pliage 3 et 9, l'extrémité du rabat 4 vient en appui contre la face interne de la zone 10, ce qui consolide l'ensemble.

Si l'on désire une forme différente, il suffit de modifier ces différents rapports. Par exemple, si on désire un pied de lit moins haut que la tête, on diminuera la distance entre les lignes de pliage 9 et 12 et on diminuera en correspondance la valeur de l'angle entre la direction des côtés_{.}de l'entaille 15 et celle de la ligne de pliage de façon à ce que la zone 10 soit encore verticale.

Il est important du point de vue esthétique et pratique qu'après pliage, la première partie 7 soit inclinée vers le bas à partir de la ligne de pliage 3, de façon à constituer un piètement qui évite à la partie 1 constituant le fond du lit, d'être en contact avec le sol ou d'en être trop près. Les valeurs de supports de longueur et d'angle données plus haut aboutissent à donner à la partie 7 un angle d'environ 45° avec la partie centrale 1, c'est-à-dire avec le sol.

Pour le transport vers le lieu de montage on plie les rabats 4 sur la partie centrale 1, le long de la ligne de pliage 2, puis on replie la partie 8 des rabats 6 sur l'ensemble le long de la ligne de pliage 9, qui, comme on l'a dit plus haut est, double, ce qui permet de prendre en compte l'épaisseur des rabats 4. On obtient ainsi un emballage de format réduit et compact, particulièrement avantageux pour le transport , le stockage et la présentation au point de vente.

Le lit qu'on vient de décrire peut être réalisé en carton ondulé découpé au laser s'il s'agit d'un jouet d'- enfant. Dans le cas d'un lit pour adultes il sera évidemment réalisé dans une matière appropriée : matière plastique en plaques, contreplaqué ou tôle métallique munie d'articulations ou charnières à l'endroit des lignes de pliage, etc...

## Revendications

1. Procédé d'obtention d'un lit, caractérisé en ce qu'on prend une feuille plane de matière rigide, en ce qu'on la découpe pour obtenir une partie centrale rectangulaire (1) bordée sur deux premiers côtés opposés de deux premiers rabats (4) plus larges que lesdits premiers côtés, et sur les deux seconds côtés opposés de deux seconds rabats (6) comportant unepremière partie (7) de même largeur que lesdits seconds côtés et prolongée par une seconde partie (8) plus large que lesdits seconds côtés, la largeur des premiers rabats étant inférieure à la somme des longueurs d'un premier côté et des longueurs des deux premières parties des seconds rabats; en ce qu'on découpe sur le bord extrême (13) des seconds rabats des encoches (14) sensiblement en prolongement des premiers côtés et, dans les premiers rabats des entailles (15) ne débouchant pas vers l'extérieur, la direction générale parallèle à celle des seconds côtés séparés par une distance au moins égale à celle qui sépare les seconds côtés, et à peu près équidistants du premier côté et du bord du rabat; en ce qu'on prépare des lignes de pliage :
- le long des premiers et seconds côtés (2,3) dans les premiers rabats parallèlement aux premiers côtés en passant à peu près par le milieu desdits rabats (16), et
- à la limite de la première et la seconde parties des seconds rabats ( 9) ainsi que dans la seconde partie des seconds rabats (14) parallèlement aux secondes côtés la distance entre ces deux dernières lignes de pliage étant inférieure à la moitié de la longueur totale du second rabat; - toutes les dites lignes de pliage étant sur la même face de la feuille à l'exception de celles qui sont le long des seconds côtés; en ce qu'on replie les premiers rabats (4) le long de la ligne de pliage (2) située le long du premier côté et de celle qui passe à peu près par leur milieu (16), amenant ainsi le bord (19) des premiers rabats en contact avec la partie centrale (1) les deux parties du premier rabat étant perpendiculaires à cette partie centrale; en ce qu'on replie les seconds rabats (6) le long de la ligne de pliage (5) située le long du second côté et des deux autres lignes de pliage (9,12) desdits rabats; en ce qu'on amène chaque encoche (14) d'un second rabat en contact avec une nouvelle encoche obtenue à partir de l'entaille (15) d'un premier rabat lors du pliage de celui-ci; et en ce qu'on fait pénétrer lesdites encoches l'une dans l'autre jusqu'à ce que le bord du second rabat vienne en contact avec la partie centrale, ou le fond d'une des encoches avec le fond de l'autre.

2. Procédé selon la revendication 1, caractérisé en ce que les entailles (15) prévues sur le premier ra bat (4) ont la forme d'un V symétrique par rapport à la ligne de pliage (16) dudit rabat, la pointe du V étant située sur ladite ligne de pliage et s'écartant du milieu du rabat, et la branche du V qui est du côté de la partie centrale (1) étant dirigée sensiblement vers l'angle le plus proche de ladite partie centrale.

3. Procédé selon la revendication 2, caractérisé en ce que l'angle des branches du V avec la ligne de pliage (16) du premier rabat est calculé pour que, lorsque le second rabat est engagé à fond dans l'encoche formée par ladite entaille lors du pliage des deux parties du premier rabat l'un sur l'autre et perpendiculairement à la partie centrale, la première zone (10) de la seconde partie du second rabat soit orientée sensiblement perpendiculairement la partie centrale.

4. Procédé selon l'une des revendications 1 à 3, caractérisé en ce que la différence entre la largeur du premier rabat (4) et la longueur du premier coté/de la partie centrale est calculée pour qu'après montage du lit, les extrémités du premier rabat replié viennent en appui sur la face interne de la première zone 10 de la seconde partie du second rabat.

5. Procédé selon l'une des revendications 1 à 4, caractérisé en ce qu'on calcule les rapports des longueurs des éléments 7, 10 et 11 ainsi que l'angle des côtés de l'entaille 15 avec la ligne de pliage 16 pour qu'après montage la partie 7 soit oblique sur la partie centrale 1.

6. Procédé selon la revendication 5, caractérisé en ce que les distances entre les lignes de pliage 3, 9 et 12 et le bord 13 du rabat soient environ dans le rapport 9 : 22 : 18 et en ce que l'angle des côtés de l'entaille avec la ligne de pliage 16 est d'environ _{45°}.

7. Flan prédécoupé et présentant des lignes de pliage, spécialement destiné à la mise en oeuvre du procédé selon l'une des revendications 1 à 6.

8. Lit obtenu par les procédés selon l'une des revendications 1 à 6.
